# EUROPÄISCHE PATENTANMELDUNG

(11) **EP 2 884 054 A1**
(43) Veröffentlichungstag der Anmeldung: **17.06.2015**
(21) Anmeldenummer: 13196345.6
(22) Anmeldetag: 10.12.2013
(51) Int. Cl.: F01D 17/16

(54) **Verstellbare Leitschaufel mit Kegelstumpf in einer Lageranordnung**

(71) Anmelder: MTU Aero Engines AG, 80995 München (DE)
(72) Erfinder: Stiehler, Frank, 04924 Bad Liebenwerda (DE); Wulf, Joachim, 80634 München (DE); Halcoussis, Alexander, 85778 Haimhausen (DE); Effner, Birgit, 85221 Dachau (DE)

(57) **Zusammenfassung**

Die vorliegende Erfindung betrifft ein Leitrad (100) für eine Strömungsmaschine mit um eine radiale Längsachse (14) verstellbaren Leitschaufeln (200), einer Lageranordnung (300), einem radial äußeren Gehäuse-Lager (33) und einem radial inneren Innenring-Lager (31). Mindestens ein Ende der Leitschaufeln (200) weist einen Leitschaufelkegel (27) auf, oder ist hiermit verbunden. Der Leitschaufelkegel (27) ist in einem Kegelstumpf (29) eines Innenrings (7) des Leitrads (100) oder in einem Kegelstumpf (29) eines Gehäuses (37) der Strömungsmaschine drehbar gelagert angeordnet.

## Beschreibung

Die vorliegende Erfindung betrifft eine Lageranordnung mit einer um eine radiale Längsachse verstellbaren Leitschaufel für eine Strömungsmaschine gemäß dem Oberbegriff des Anspruchs 1. Ferner betrifft die Erfindung eine verstellbare Leitschaufel nach Anspruch 10 und ein Leitrad nach Anspruch 11.

In Strömungsmaschinen, insbesondere in Verdichtern, sind Leitschaufeln oft verstellbar, um unterschiedliche Lastzustände im Betrieb der Strömungsmaschine abzubilden. Die Leitschaufeln können beispielsweise im Volllastbetrieb in geöffneter Stellung positioniert sein, während im Teillastbetrieb eine weiter geschlossene Position für einen hohen Wirkungsgrad sinnvoll sein kann. Dies kann etwa bei Flugtriebwerken für den Startvorgang des Flugzeugs im Volllastbetrieb und in Reisehöhe im Teillastbetrieb zu deutlichen Treibstoffeinsparungen und damit zu Kosteneinsparungen führen. Im Bereich der Lagerungen der verstellbaren Leitschaufeln können jedoch Leckageströmungen auftreten, die unter anderem zu Wirkungsgradverlusten durch eine Bypassströmung und durch eine Störung des Hauptgasstroms durch die Strömungsmaschine führen können.

Eine Aufgabe der vorliegenden Erfindung ist es, eine Lageranordnung von verstellbaren Leitschaufeln vorzuschlagen, die Leckageströmungen im Bereich der Lageranordnung zumindest minimiert und dabei die Funktionalität der verstellbaren Leitschaufel möglichst nicht beeinträchtigt. Ferner ist es Aufgabe der vorliegenden Erfindung, eine entsprechende verstellbare Leitschaufel sowie ein Leitrad vorzuschlagen.

Die erfindungsgemäße Aufgabe wird durch eine Lageranordnung mit den Merkmalen des Anspruchs 1 gelöst. Sie wird ferner durch eine verstellbare Leitschaufel mit den Merkmalen des Anspruchs 10 sowie einem Leitrad mit den Merkmalen des Anspruchs 11 gelöst.

Erfindungsgemäß wird somit eine Lageranordnung mit einer um eine radiale Längsachse verstellbaren Leitschaufel für eine Strömungsmaschine, insbesondere für einen Verdichter einer Strömungsmaschine, vorgeschlagen. Die Lageranordnung umfasst ein radiales äußeres Gehäuse-Lager und ein radial inneres Innenring-Lager. Mindestens ein Ende der Leitschaufel weist einen Leitschaufelkegel auf oder ist mit einem Leitschaufelkegel verbunden. Der Leitschaufelkegel ist in einem Kegelstumpf eines Innenrings eines Leitrads oder in einem Kegelstumpf eines Gehäuses der Strömungsmaschine drehbar gelagert angeordnet.

Bei allen vorstehenden und folgenden Ausführungen ist der Gebrauch des Ausdrucks "kann sein" bzw. "kann haben" usw. synonym zu "ist vorzugsweise" bzw. "hat vorzugsweise" usw. zu verstehen und soll erfindungsgemäße Ausführungsformen erläutern.

Wann immer hierin Zahlenworte genannt werden, so versteht der Fachmann diese als Angabe einer zahlenmäßig unteren Grenze. Sofern dies zu keinem für den Fachmann erkennbaren Widerspruch führt, liest der Fachmann daher beispielsweise bei der Angabe "ein" oder "einem" stets "wenigstens ein" oder "wenigstens einem" mit. Dieses Verständnis ist ebenso von der vorliegenden Erfindung mit umfasst wie die Auslegung, dass ein Zahlenwort wie beispielsweise "ein" alternativ als "genau ein" gemeint sein kann, wo immer dies für den Fachmann erkennbar technisch möglich ist. Beides ist von der vorliegenden Erfindung umfasst und gilt für alle hierin verwendeten Zahlenworte.

Vorteilhafte Weiterentwicklungen der vorliegenden Erfindung sind jeweils Gegenstand von Unteransprüchen und Ausführungsformen.

Erfindungsgemäße Ausführungsformen können eines oder mehrere der im Folgenden genannten Merkmale aufweisen.

In bestimmten erfindungsgemäßen Ausführungsformen ist die Strömungsmaschine eine Gasturbine, insbesondere ein Flugtriebwerk. Im Folgenden wird synonym zu dem Begriff "Strömungsmaschine" der Begriff "Gasturbine" verwendet.

Die Lageranordnung der verstellbaren Leitschaufel kann als Leitschaufellagervorrichtung oder Leitschaufellagereinrichtung oder Leitschaufellagerung bezeichnet werden.

In einigen erfindungsgemäßen Ausführungsformen ist die verstellbare Leitschaufel ein Abschnitt eines Verdichters, beispielsweise eines Hochdruckverdichters oder eines Niederdruckverdichters.

In gewissen erfindungsgemäßen Ausführungsformen umfasst die verstellbare Leitschaufel wenigstens ein Leitschaufelprofil zur Umströmung eines Arbeitsfluids und einen Außenzapfen zum Drehen und Übertragen einer Drehbewegung der verstellbaren Leitschaufel. Der Außenzapfen kann beispielsweise außerhalb eines Gehäuses der Gasturbine, oder in Verbindung mit dem Gehäuse, mittels eines Elektromotors, eines Getriebes oder einer anderen Ansteuerung gedreht und bewegt werden.

Eine radiale Längsachse der verstellbaren Leitschaufel ist in manchen erfindungsgemäßen Ausführungsformen eine Längsachse, die sich vom äußeren Gehäuse-Lager durch die verstellbare Leitschaufel bis zum inneren Innenring-Lager hin erstreckt. Insbesondere ist die Längsachse der Leitschaufel auch die Drehachse des äußeren Gehäuse-Lagers als auch die Drehachse des inneren Innenring-Lagers. Beispielsweise ist die verstellbare Leitschaufel um die radiale Längsachse derart drehbar angeordnet, dass die Anströmung der Leitschaufel wenigstens ein Volllastbetrieb und ein Teillastbetrieb der Gasturbine ermöglicht.

Der Begriff "radial äußeres Gehäuse-Lager" ist in gewissen erfindungsgemäßen Ausführungsformen synonym zu den Begriffen "radial äußere Lagerung", "Lagerung am Endbereich in radial äußerer Richtung" oder "endseitige Lagerung in radial äußerer Richtung" oder ähnlichen Begriffen zu verstehen.

Der Begriff "radial inneres Innenring-Lager" ist in gewissen erfindungsgemäßen Ausführungsformen synonym zu den Begriffen "radial innere Lagerung", "Lagerung am Endbereich in radial innerer Richtung" oder "endseitige Lagerung in radial innerer Richtung" oder ähnlichen Begriffen zu verstehen.

In bestimmten erfindungsgemäßen Ausführungsformen ist ein Leitschaufelkegel eine Leitschaufel mit einem Kegelansatz oder einem kegelförmigen Ansatz. Der Kegelansatz kann mit der Leitschaufel verbunden sein, beispielsweise mittels eines Fügeverfahren während oder nach einem Herstellungsprozess der Leitschaufel. Der Leitschaufelkegel kann einstückig mit der Leitschaufel verbunden oder hergestellt sein, beispielsweise mittels eines Gießverfahrens oder mittels eines generativen Herstellungsverfahrens.

In einigen erfindungsgemäßen Ausführungsformen verjüngt sich der Leitschaufelkegel in radial innerer Richtung bei einem Leitschaufelkegel für eine radial innere Innenring-Lagerung. Insbesondere verjüngt sich der Leitschaufelkegel rotationssymmetrisch zur radialen Längsachse der Leitschaufel. Der Leitschaufelkegel kann in radialer Richtung unterschiedliche Höhen über dem Umfang des Leitschaufelkegels aufweisen.

In manchen erfindungsgemäßen Ausführungsformen verjüngt sich der Kegelstumpf in radial innerer Richtung bei einem Leitschaufelkegel für eine radial innere Innenring-Lagerung. Insbesondere verjüngt sich der Kegel rotationssymmetrisch zur radialen Längsachse. Der Kegelstumpf kann in radialer Richtung unterschiedliche Höhen über dem Umfang des Kegelstumpfes aufweisen.

In gewissen erfindungsgemäßen Ausführungsformen ist die Verjüngung des Leitschaufelkegels einerseits und des Kegelstumpfes andererseits unterschiedlich. Bei einer Innenring-Lagerung des Leitschaufelkegels in dem Kegelstumpf, insbesondere als Gleitlager, kann dies zu unterschiedlichen Spaltweiten zwischen dem inneren Umfang des Leitschaufelkegels einerseits und dem äußeren Umfang des Kegelstumpfs andererseits entlang der Längsachse der Leitschaufel führen. Beispielsweise kann der Leitschaufelkegel am radial inneren Ende der Leitschaufel am Kegelstumpf anliegen und sich nach radial außen aufweiten, insbesondere rotationssymmetrisch und kontinuierlich.

In bestimmten erfindungsgemäßen Ausführungsformen weist der Kegelstumpf eine radiale Anschlagfläche zur Begrenzung der radialen Verschiebbarkeit der Leitschaufel auf. Die radiale Anschlagfläche kann als radiale Fixierung, als radialer Anschlag oder als Festlegung der Leitschaufel durch die Stirnfläche des Kegelstumpfes bezeichnet werden. Mittels der radialen Anschlagfläche kann die Lagerung der Leitschaufel in diesem Bereich des Kegelstumpfes vorteilhaft einfach und kompakt (z. B. mittels einer niedrigen Bauhöhe) ausgeführt werden. Ein Ausgleich der Leitschaufel in radialer Richtung infolge von beispielsweise thermischer Ausdehnung im Betriebszustand oder aufgrund von Fertigungstoleranzen kann in der radial entgegengesetzten Lagerung, also der radial äußeren Lagerung, ausgeglichen oder kompensiert werden. Mittels der radialen Anschlagfläche kann die Toleranzkette der Leitschaufel, über die gesamte radiale Ausdehnung betrachtet, verkürzt werden.

In einigen erfindungsgemäßen Ausführungsformen weist der Kegelstumpf einen Einsatz oder einen Pfropfen, beispielsweise aus einem gehärteten Material, als radiale Anschlagfläche zur Begrenzung der radialen Verschiebbarkeit der Leitschaufel auf. Der Einsatz kann zumindest aus einem härteren Material als Kegelstumpf hergestellt sein oder ein solches aufeisen.

In manchen erfindungsgemäßen Ausführungsformen weist das Innenring-Lager oder das Gehäuse-Lager einen Spalt zwischen dem Leitschaufelkegel und dem Kegelstumpf auf. Der Spalt kann in radialer Richtung der Leitschaufel veränderlich sein. Der Spalt kann sich in radialer Richtung der Leitschaufel konisch zuspitzen, so dass an einer Stelle, insbesondere an der radial innersten Position des Kegelstumpfes eines Innenring-Lagers, der Kegelsumpf und der Leitschaufelkegel sich berühren. Diese Berührung kann über dem gesamten Umfang des Kegelstumpfes (oder der Mantelfläche des Kegelstumpfes) und des Leitschaufelkegel an dieser radialen Position erfolgen. Der Spalt mit einem Berühren der Mantelfläche des Kegelstumpfs mit dem Leitschaufelkegel kann als axiale Lagerung der Leitschaufel durch die Mantelfläche des Kegelstumpfes mit einem minimalem Spalt bezeichnet werden.

In gewissen erfindungsgemäßen Ausführungsformen erweitert sich der Spalt zwischen dem Leitschaufelkegel und dem Kegelstumpf in Radialrichtung, mit zunehmendem Abstand zur Anschlagfläche. Aufgrund dieser Spaltgeometrie, Anliegen oder Berühren des Leitschaufelkegels und des Kegelstumpfes zumindest in einem Bereich der jeweiligen Mantelfläche, und einem sich aufweitenden Spalt kann eine Spaltströmung (oder Leckageströmung) aufgrund einer Druckdifferenz zwischen einer Überdruckseite und einer Unterdruckseite der Leitschaufel minimiert oder abgedichtet werden. Gleichzeitig kann eine axiale Spiellagerung zum Ausgleich von Drehbewegungen der Leitschaufel um seine Längsachse erreicht werden.

In bestimmten erfindungsgemäßen Ausführungsformen weist das Innenring-Lager und/oder das Gehäuse-Lager, insbesondere das Lager, das dem Lager mit dem Leitschaufelkegel und dem Kegelstumpf radial entgegengesetzt angeordnet ist, ein elastisches Element oder eine elastische Vorrichtung zum Längenausgleich, insbesondere zum thermischen Längenausgleich, der Leitschaufel, insbesondere im Betriebszustand der Gasturbine, in radialer Richtung auf. Das Lager mit dem Leitschaufelkegel und dem Kegelstumpf kann eine radiale Anschlagfläche zur Begrenzung der radialen Verschiebbarkeit der Leitschaufel aufweisen. Bei einer Längenausdehnung der Leitschaufel, insbesondere infolge einer thermischen Längenausdehnung im Betriebszustand der Gasturbine, kann diese Längenausdehnung mittels des elastischen Elements oder der elastischen Vorrichtung kompensiert werden. Ein elastisches Element kann ein Federelement (z. B. Spiralfeder, Federring etc.), ein Kunststoffelement, ein Gummielement oder ein anderes Element oder eine andere Vorrichtung sein.

In einigen erfindungsgemäßen Ausführungsformen ist das elastische Element ein Federring.

In manchen erfindungsgemäßen Ausführungsformen ist das Innenring-Lager und/oder das Gehäuse-Lager ein Gleitlager. Das Gleitlager kann eine Linienberührung oder eine flächige Berührung zwischen dem Leitschaufelkegel und dem Kegelstumpf aufweisen. Aufgrund begrenzter relativer Bewegungen möglicher Gleitlagerpaarungen (Leitschaufelkegel, Kegelstumpf) zueinander weist das Gleitlager insbesondere keine weiteren Gleitmittel oder Schmiermittel auf.

In gewissen erfindungsgemäßen Ausführungsformen ist die Leitschaufel mit dem Leitschaufelkegel einstückig hergestellt. Eine einstückige Herstellung kann beispielsweise mittels eines Gußverfahrens oder mittels eines generative Herstellungsverfahrens, z. B. mittels eines selektiven Lasersinterverfahren (SLM - Selective Laser Melting) erfolgen.

In bestimmten erfindungsgemäßen Ausführungsformen ist die erfindungsgemäße verstellbare Leitschaufel mit einem Leitschaufelkegel am ihrem radial inneren oder radial äußeren Ende zum Einsatz als Gleitlager in einer Lageranordnung vorgesehen.

In einigen erfindungsgemäßen Ausführungsformen umfasst das erfindungsgemäße Leitrad, mit in Umfangsrichtung des Leitrads nebeneinander angeordneten verstellbaren Leitschaufeln, erfindungsgemäße Lageranordnungen und einen Innenring mit einer Dichtungsvorrichtung zum Abdichten von Leckageströmungen. Mittels des Innenrings und der erfindungsgemäßen Lageranordnungen können Dichtungen, insbesondere Einlaufdichtungen, direkt mit dem Innenring verbunden werden. Damit ist es vorteilhaft möglich, keinen zusätzlichen Dichtungsträger einzusetzen und zu verwenden. Insbesondere die radiale Bauhöhe kann damit auf die Bauhöhe des Innenrings beschränkt werden, ohne zusätzlichem Dichtungsträger. Der Innenring kann als integraler Innenring, mit der zusätzlichen Funktion eines Dichtungsträgers, bezeichnet werden.

Manche oder alle erfindungsgemäßen Ausführungsformen können einen, mehrere oder alle der oben und/oder im Folgenden genannten Vorteile aufweisen.

Mit der erfindungsgemäßen Lageranordnung kann vorteilhaft eine Abdichtung, oder zumindest eine Reduzierung, einer Spaltströmung oder Leckageströmung durch einen Spalt zwischen dem Leitschaufelkegel und dem Kegelstumpf erreicht werden. Mittels der erfindungsgemäßen Lageranordnung kann somit vorteilhaft eine optimale Abdichtung des Spalts, der als sogenannter "Pennyspalt" bezeichnet werden kann, auf der gesamten Lagerfläche erreicht werden.

Mit der erfindungsgemäßen Lageranordnung kann weiterhin vorteilhaft eine Verkürzung der Toleranzkette (z. B. Dehnungstoleranzen infolge thermischer Ausdehnungen im Betriebszustand, Fertigungstoleranzen etc.) über die gesamte radiale Länge der Leitschaufel mittels der erfindungsgemäßen Lageranordnung erreicht werden. Die radiale Anschlagfläche am Spalt (der Spalt kann als Fahnenspalt bezeichnet werden) kann als Glied in der Toleranzkette entfallen.

Mittels der erfindungsgemäßen Lageranordnung mit einem Leitschaufelkegel und einem Kegelstumpf als Innenring-Lageranordnung kann die radialen Bauhöhe des Innenrings gegenüber einer Lagerung beispielsweise mittels eines Zapfens am radial inneren Ende einer verstellbaren Leitschaufel reduziert werden. Eine Zapfenanordnung, insbesondere mit einer zusätzlichen Buchse als Zapfenlagerung, weist in der Regel eine größere radiale Ausdehnung oder Länge auf als dies mit der erfindungsgemäßen Lageranordnung ausführbar ist. Die Kavität, in der der Leitschaufelkegel als Gleitlagerelement geführt wird, ist kleiner gegenüber einer Kavität mit einer Zapfenanordnung. Dadurch kann beispielsweise der Rotordurchmesser der Gasturbine vergrößert werden und/oder das Gewicht des Innenrings und damit der Gasturbine insgesamt reduziert werden. Dies kann weitere Vorteile ermöglichen, beispielsweise Materialkosten bei der Fertigung, reduzierte Treibstoffkosten bei einem Einsatz der Gasturbine in einem Flugzeug etc.

Mit der erfindungsgemäßen Lageranordnung kann vorteilhaft die Anzahl der Einzelteile einer Leitradanordnung reduziert werden. Beispielsweise können Dichtungsträger und/oder Buchsen (bzw. Lagerbuchsen) für eine alternative Stift- oder Zapfenlagerung der verstellbaren Leitschaufel entfallen.

Mit der erfindungsgemäßen Lageranordnung kann weiterhin vorteilhaft der Spalt zwischen dem Leitschaufelkegel und dem Kegelstumpf der verstellbaren Leitschaufel in dem Innenring, insbesondere während eines vorgesehenen Einsatzes als Gasturbine während des Flugbetriebs, stabilisiert werden. Dieses Stabilisieren kann als "Reduzieren des Chordings" bezeichnet werden. Der Begriff "Chording" ist als Ovalisierung des Spaltes infolge von radialen Bewegungen des Innenrings auf den Verbindungsabschnitten der verstellbaren Leitschaufeln zu verstehen. Beispielsweise können die verstellbaren Leitschaufeln mittels Zapfen oder Stiften, und zusätzlich durch Buchsen, nach dem Stand der Technik mit dem Innenring verbunden sein. Diese Verbindungen können nach dem Stand der Technik im vorgesehenen Betrieb Relativbewegungen zueinander ausführen, die zu dem genannten Chording führen können. Mittels der erfindungsgemäßen Lageranordnung kann dagegen ein radiales Ende der verstellbaren Schaufel mittels eines Leitschaufelkegels in einem Kegelstumpf geführt und gelagert sein, und weiterhin in Radialrichtung mittels einer radialen Anschlagfläche in dem Kegelstumpf gegrenzt oder fixiert sein. Auf der radial entgegengesetzten Seite kann die verstellbare Leitschaufel mittels einer Lagerung und eines elastischen Elements fixiert sein. Diese Lageranordnung kann vorteilhaft eine Relativbewegung zwischen einer Leitschaufelverbindung mit dem Innenring verhindern oder zumindest reduzieren, so dass der Chordingeffekt zumindest reduzioert wird. Anders ausgedrückt wird der Chordingeffekt mittels der erfindungsgemäßen Lageranordnung durch ein radiales Kräftegleichgewicht zwischen dem Innenring und einem elastischen Element (dies kann auch als "Anfederung bezeichnet werden) zumindest reduziert.

Weitere Vorteile der erfindungsgemäßen Lagerung sind eine mögliche Kostenreduzierung aufgrund der bereits genannten Vorteile, ein robustes und kompaktes Design und damit einer Reduzierung der Komplexität gegenüber alternativen Lageranordnungen mit Zapfen und Buchsen, weiterhin eine mögliche Erhöhung der Standzeit des Leitrads mit den verstellbaren Leitschaufeln und den erfindungsgemäßen Lageranordnungen bei einem Entfallen von Buchsen (bei einer Lagerung mit Zapfen), sowie eine vereinfachte Montage und dadurch eine mögliche Vermeidung von Beschädigungen.

Die vorliegende Erfindung wird im Folgenden anhand der beigefügten Zeichnungen, in welcher identische Bezugszeichen gleiche oder ähnliche Bauteile bezeichnen, exemplarisch erläutert. In den jeweils schematisch vereinfachten Figuren gilt:
- Fig. 1: zeigt einen Ausschnitt eines Leitrads gemäß dem Stand der Technik;
- Fig. 2: zeigt einen Leckagestrom zwischen einer Leitradschaufelplattform und einem Innenring gemäß dem Stand der Technik;
- Fig. 3: zeigt eine erfindungsgemäße Lageranordnung einer verstellbaren Leitschaufel mit einem Leitschaufelkegel und einem Kegelstumpf;
- Fig. 4: zeigt eine erfindungsgemäße Lageranordnung einer verstellbaren Leitschaufel mit einem Leitschaufelkegel, einem Kegelstumpf und einem Einsatz in dem Kegelstumpf;
- Fig. 5: zeigt eine verstellbare Leitschaufel in einer Aufsicht von radial außen nach radial innen;
- Fig. 6: zeigt einen Ausschnitt einer verstellbaren Leitschaufel in einer Seitenansicht;
- Fig. 7: zeigt eine perspektivische Ansicht einer Lageranordnung mit einer verstellbaren Leitschaufel und einem Innenring;
- Fig. 8: zeigt eine Schnittdarstellung der Ansicht aus Fig. 7 mit einer verstellbaren Leitschaufel und einem Innenring;
- Fig. 9: zeigt eine perspektivische Ansicht einer radial inneren Innenring-Lagerung mit einer verstellbaren Leitschaufel und einem Innenring in einem geschlossenen Zustand der Leitschaufel;
- Fig. 10: zeigt eine perspektivische Ansicht einer radial inneren Innenring-Lagerung mit einer verstellbaren Leitschaufel gemäß dem Stand der Technik und einem Innenring;
- Fig. 11: zeigt eine weitere perspektivische Ansicht einer radial inneren Innenring-Lagerung mit einer verstellbaren Leitschaufel gemäß dem Stand der Technik und einem Innenring;
- Fig. 12: zeigt einen Leitschaufelkegel einer erfindungsgemäßen Leitschaufel im Vergleich mit einem Lagerzapfen einer Leitschaufel gemäß dem Stand der Technik;
- Fig. 13: zeigt eine weitere Ansicht der Anordnung aus Fig. 12; und
- Fig. 14: zeigt eine Aufsicht der Anordnungen aus den Fig. 12 und Fig. 13.

Fig. 1 zeigt einen Ausschnitt eines Leitrads 110 in perspektivischer Ansicht gemäß dem Stand der Technik. Das Leitrad 110 kann alternativ als Leitradkranz 110 bezeichnet wird.

Das Leitrad 110 wird im vorgesehenen Einsatz in Axialrichtung a in einer Strömungsmaschine, insbesondere in einer Gasturbine, angeströmt.

Das Leitrad 110 weist mehrere, in Umfangsrichtung u nebeneinander angeordnete verstellbare Leitschaufeln 210 gemäß dem Stand der Technik auf. Die Leitschaufeln 210 weisen jeweils Außenzapfen 1 auf, die am radial äußeren Ende (in Radialrichtung r) mit einem Gehäuse einer Strömungsmaschine (in Fig. 1 nicht dargestellt), insbesondere einer Gasturbine, verbunden sind oder über das Gehäuse hinaus nach außen hinausragen, insbesondere zur Ansteuerung und zum Drehen des Außenzapfen und damit des Leitschaufelprofils. Das radial innere Ende der Außenzapfen 1 ist mit Leitschaufelprofilen 3 verbunden.

Die radial inneren Enden der Leitschaufelprofile 3 sind mittels Stiften 5 (oder Innenzapfen 5) mit einem Innenring 8 gemäß dem Stand der Technik des Leitrads 110 verbunden (siehe Fig. 2). Der Innenring 7 ist mit einem ringförmigen Dichtungsträger 9 verbunden.

Der Dichtungsträger 9 kann mit Einlaufdichtungen 19 (oder Einlaufdichtsegmenten 19) verbunden sein (siehe Fig. 2).

Fig. 2 zeigt einen Detailausschnitt aus Fig. 1 in einer Schnittdarstellung mit einer Leitradschaufelplattform 11 und dem Innenring 8 nach dem Stand der Technik.

Die Leitschaufel 210 ist mit dem Innenring 8 mittels des Stiftes 5 und einer Buchse 13 verbunden. Zur Fixierung des Stiftes 5 in dem Innenring 8 und/oder als Lagerbuchse der verstellbaren Leitschaufel 210 (zur Drehung um eine Längsachse 14) ist die Buchse 13 in eine Bohrung 15 des Innenrings 8 eingefügt.

Der Dichtungsträger 9 und der Innenring 8 können in Umfangsrichtung u ineinander geschoben sein. Die Segmente sind mittels eines Sicherungsstiftes 17 im Einbauzustand gegen ein Verschieben des Dichtungsträgers 9 und des Innenrings 8 (relativ zueinander) gesichert.

Mit dem Dichtungsträger 9 sind Einlaufdichtungen 19 verbunden, die zur Ausbildung eines Dichtspalts zwischen Dichtspitzen 21, beispielsweise einer rotierenden Welle 23, vorgesehen sind.

Nach dem Stand der Technik kann sich ein Leckagestrom 25, insbesondere zwischen der Leitschaufelplattform 11 und dem Innenring 8, ausbilden. Der Leckagestrom 25 strömt infolge des Druckgefälles von der Druckseite des Schaufelprofils 3 zur Saugseite.

Fig. 3 zeigt eine erfindungsgemäße Lageranordnung 300 einer verstellbaren Leitschaufel 200 mit einem Leitschaufelkegel 27 und einem Kegelstumpf 29.

Ein radial inneres Innenring-Lager 31 umfasst den Leitschaufelkegel 27 der verstellbaren Leitschaufel 200 und den Kegelstumpf 29 eines Innenrings 7.

Zwischen dem Leitschaufelkegel 27 und dem Kegelstumpf 29 ist ein Spalt 28 ausgebildet, der die axiale Lagerung der Leitschaufel in dem Innenring 7 unterstützt.

Ein radial äußeres Gehäuse-Lager 33 umfasst einen Leitschaufelabsatz 35, den Außenzapfen 1, ein Gehäuse 37 (oder Gehäuseabschnitt) und wenigstens einen Federring 39 als elastisches Element.

Der Kegelstumpf 29 weist eine radiale Anschlagfläche 41 zur Begrenzung der radialen Verschiebbarkeit der verstellbaren Leitschaufel 200 auf. Aufgrund dieser Anschlagfläche 41 erfolgt ein thermischer Längenausgleich und/oder ein Toleranzausgleich in radialer Richtung r mittels des Federrings 39 zum Gehäuse 37 hin.

Der Innenring 7 ist mit einer Einlaufdichtung 19 verbunden. Aufgrund dieser direkten Verbindung der Einlaufdichtung 19 mit dem Innenring 7 gegenüber einer Anordnung nach dem Stand der Technik, in dem die Einlaufdichtung 19 zunächst mit einem Dichtungsträger 9 verbunden ist, der wiederum mit dem Innenring 8 (gemäß dem Stand der Technik) verbunden ist (siehe Fg. 2), kann die radiale Bauhöhe der erfindungsgemäßen Lageranordnung 300, insbesondere im Bereich des radial inneren Innenring-Lagers 31, wesentlich reduziert werden.

Fig. 4 zeigt eine erfindungsgemäße Lageranordnung 300 einer verstellbaren Leitschaufel 200 mit einem Leitschaufelkegel 27, einem Kegelstumpf 29 und einem Einsatz 43 in dem Kegelstumpf 29 als radial inneres Innenring-Lager 31.

Der Einsatz 43 weist eine, gegenüber der Ausführung in Fig. 3, alternative radiale Anschlagfläche zur Begrenzung der radialen Verschiebbarkeit der verstellbaren Leitschaufel 200 auf. Der Einsatz 43 kann ein anderes, beispielsweise härteres und/oder für die Gleitpaarung besser geeignetes Material (beispielsweise mit besseren Gleiteigenschaften) als der Kegelstumpf 29 aufweisen. Weiterhin kann der Einsatz 43 bei Verschleiß einfacher ausgetauscht werden, oder in der radialen Höhe besser angepasst werden.

Fig. 5 zeigt eine verstellbare Leitschaufel 200 in einer Aufsicht von radial außen nach radial innen betrachtet.

In Fig. 5 wird zusätzlich ein Durchmesser 45 der Leitradschaufelplattform 11 der verstellbaren Leitschaufel 210 nach dem Stand der Technik (siehe Fig. 1 und Fig. 2) dargestellt (strichpunktiert).

Rein exemplarisch wird in diesem Ausführungsbeispiel der Durchmesser 45 mit ca. 13 mm angegeben. Weiterhin wird ein Rückschnitt 47 (der Rückschnitt kann als Versatz oder Versatzmaß bezeichnet werden) zwischen der Leitradschaufelplattform 11 nach dem Stand der Technik und der verstellbaren Leitschaufel 200 für die erfindungsgemäße Lageranordnung 300 angegeben, der in diesem rein exemplarischen Ausführungsbeispiel ca. 0,6 mm beträgt.

Fig. 6 zeigt einen Ausschnitt einer verstellbaren Leitschaufel 200 in einer Seitenansicht. Rein exemplarisch wird in diesem Ausführungsbeispiel der Winkel zwischen der Mantelfläche des Leitschaufelkegel 27 und der radialen Längsachse der Leitschaufel 200 mit ca. 20° angegeben.

Fig. 7 zeigt eine perspektivische Ansicht einer Lageranordnung 300 mit einer verstellbaren Leitschaufel 200 und einem Innenring 7. Diese Anordnung entspricht einem radial inneren Innenring-Lager 31. Rechts neben dem Innenring-Lager 31 (oder an der über dem Umfang des Innenrings benachbarten Position) ist ein Kegelstumpf 29 dargestellt, in dem noch keine Leitschaufel 200 mit einem Leitschaufelkegel 27 eingefügt ist. Am Boden des Kegelstumpfes 29 ist die Anschlagfläche 41 zur Begrenzung der radialen Verschiebbarkeit der verstellbaren Leitschaufel 200 sichtbar.

Unterhalb des Innenring 7 (in Fig. 7 nicht sichtbar) kann der Innenring 7 mit einer Einlaufdichtung 19 verbunden sein, insbesondere ohne zusätzlichem Dichtungsträger 9 (siehe Fig. 1 und Fig. 2).

Fig. 8 zeigt die Anordnung aus Fig. 7 in einer Schnittdarstellung mit einem radial inneren Innenring-Lager 31, einer verstellbaren Leitschaufel 200 und einem Innenring 7. Das Innenring-Lager 31 weist einen Leitschaufelkegel 27 und einen Kegelstumpf 29 mit einer Anschlagfläche 41 auf.

Fig. 9 zeigt eine perspektivische Ansicht einer radial inneren Innenring-Lagerung 31 mit einer verstellbaren Leitschaufel 200 und einem Innenring 7 in einem geschlossenen Zustand der Leitschaufel 200. Der geschlossene Zustand der Leitschaufel 200 ist dadurch gekennzeichnet, dass die Leitschaufeln 200 aus einer offenen Position für den Volllastbetrieb, also einer direkten Anströmung der Leitschaufelvorderkante 49 und einer möglichst optimalen Strömungsumlenkung zur Anströmung der nachfolgenden Laufschaufeln in eine geschlossene Position verstellt werden. Die Verstellung entspricht einer Verdrehung der Leitschaufeln 200 um ihre radiale Längsachse 14 derart, dass die Durchströmung für einen Teillastbetrieb möglichst optimal ist. Der tatsächliche Verstellwinkel hängt von mehreren Faktoren ab, beispielsweise den maximal und konstruktiv möglichen Verstellwinkeln, den Anforderungen an einen Teillastbetrieb etc.

In dem hier dargestellten Ausführungsbeispiel beträgt der maximal mögliche Verstellwinkel der Leitschaufel 200 im geschlossenen Zustand ca. -34°. Bezugswinkel ist der Winkel in der Ausgangsstellung der Leitschaufeln 200 für den Volllastbetrieb.

Fig. 10 zeigt eine perspektivische Ansicht einer radial inneren Innenring-Lagerung 31 mit einer gemäß dem Stand der Technik verstellbaren Leitschaufel 210 und einem Innenring 7.

Die verstellbare Leitschaufel 210 ist in der maximal verschlossenen Position (insbesondere für den Teillastbetrieb) positioniert.

Aus dieser Darstellung wird deutlich, dass die Leitschaufel 210 (gemäß dem Stand der Technik) für einen Innenring 7, der für die erfindungsgemäße Lageranordnung 300 vorgesehen und geeignet ist, modifziert werden muss. Wie bereits in der Beschreibung der Fig. 5 und deren vergleichende Darstellung einer Leitschaufel 200 mit einem Durchmesser 45 gezeigt wurde, sind die geometrischen Verhältnisse anzupassen.

Fig. 11 zeigt eine weitere perspektivische Ansicht einer radial inneren Innenring-Lagerung 31 mit einer verstellbaren Leitschaufel 210 (gemäß dem Stand der Technik) und einem Innenring 7. Wie bereits in Fig. 10 beschrieben wurde, muss die Leitschaufel 210 für einen Einbau in einen Innenring der erfindungsgemäßen Lagerung 300 angepasst werden.

Die verstellbare Leitschaufel 210 ist in der maximal verschlossenen Position (insbesondere für den Teillastbetrieb) positioniert.

Fig. 12 zeigt einen Leitschaufelkegel 27 einer erfindungsgemäßen verstellbaren Leitschaufel 200 im Vergleich mit einem Stift 5 (oder Lagerzapfen) einer Leitschaufel 210 gemäß dem Stand der Technik.

Fig. 13 zeigt eine weitere Ansicht der Anordnung aus Fig. 12.

Fig. 14 zeigt eine Aufsicht der Anordnungen aus den Fig. 12 und Fig. 13.

### Bezugszeichenliste

- 100: Leitrad; Leitradkranz
- 110: Leitrad; Leitradkranz gemäß dem Stand der Technik
- 200: verstellbare Leitschaufel
- 210: verstellbare Leitschaufel gemäß dem Stand der Technik
- 300: Lageranordnung
- a: axial; Axialrichtung
- r: radial; Radialrichtung
- u: Umfangsrichtung
- 1: Außenzapfen
- 3: Leitschaufelprofil
- 5: Stift; Innenzapfen
- 7: Innenring
- 8: Innenring gemäß dem Stand der Technik
- 9: Dichtungsträger
- 11: Leitradschaufelplattform
- 13: Buchse
- 14: radiale Längsachse der Leitschaufel
- 15: Bohrung
- 17: Sicherungsstift
- 19: Einlaufdichtung; Einlaufdichtsegment
- 21: Dichtspitzen
- 23: Welle
- 25: Leckagestrom
- 27: Leitschaufelkegel
- 28: Spalt
- 29: Kegelstumpf
- 31: radial inneres Innenring-Lager
- 33: radial äußeres Gehäuse-Lager
- 35: Leitschaufelabsatz
- 37: Gehäuse; Gehäuseabschnitt
- 39: Federring
- 41: Anschlagfläche
- 43: Einsatz
- 45: Durchmesser der Leitschaufelplattform
- 47: Rückschnitt der Leitschaufelplattform
- 49: Leitschaufelvorderkante

## Patentansprüche

1. Lageranordnung (300) mit einer um eine radiale Längsachse (14) verstellbaren Leitschaufel (200) für eine Strömungsmaschine, einem radial äußeren Gehäuse-Lager (33) und einem radial inneren Innenring-Lager (31),
**dadurch gekennzeichnet, dass**
mindestens ein Ende der Leitschaufel (200) einen Leitschaufelkegel (27) aufweist oder hiermit verbunden ist, welcher in einem Kegelstumpf (29) eines Innenrings (7) eines Leitrads (100) oder in einem Kegelstumpf (29) eines Gehäuses (37) der Strömungsmaschine drehbar gelagert angeordnet ist.

2. Lageranordnung (300) nach Anspruch 1, wobei der Kegelstumpf (29) eine radiale Anschlagfläche (41) zur Begrenzung der radialen Verschiebbarkeit der Leitschaufel (200) aufweist.

3. Lageranordnung (300) nach Anspruch 1, wobei der Kegelstumpf (29) einen Einsatz (43) als radiale Anschlagfläche (41) zur Begrenzung der radialen Verschiebbarkeit der Leitschaufel (200) aufweist.

4. Lageranordnung (300) nach Anspruch 1 oder 2, wobei das Innenring-Lager (31) oder das Gehäuse-Lager (33) einen Spalt (28) zwischen dem Leitschaufelkegel (27) und dem Kegelstumpf (29) aufweist.

5. Lageranordnung (300) nach Anspruch 4, wobei sich der Spalt (28) zwischen dem Leitschaufelkegel (27) und dem Kegelstumpf (29) in Radialrichtung, mit zunehmendem Abstand zur Anschlagfläche (41), erweitert.

6. Lageranordnung (300) nach einem der vorangegangenen Ansprüche, wobei das Innenring-Lager (31) und/oder das Gehäuse-Lager (33) ein elastisches Element zum Längenausgleich der Leitschaufel (200) in radialer Richtung aufweist.

7. Lageranordnung (300) nach Anspruch 6, wobei das elastische Element ein Federring (39) ist oder aufweist.

8. Lageranordnung (300) nach einem der vorangegangenen Ansprüche, wobei das Innenring-Lager (31) und/oder das Gehäuse-Lager (33) ein Gleitlager ist.

9. Lageranordnung (300) nach einem der vorangegangenen Ansprüche, wobei die Leitschaufel (200) mit dem Leitschaufelkegel (27) einstückig hergestellt ist.

10. Verstellbare Leitschaufel (200) mit einem Leitschaufelkegel (27) am radial inneren Ende oder am radial äußeren Ende der Leitschaufel (200) als Teil eines Gleitlagers in einer Lageranordnung (300) nach einem der vorangegangenen Ansprüche.

11. Leitrad (100) mit in Umfangsrichtung des Leitrads (100) nebeneinander angeordneten verstellbaren Leitschaufeln (200) nach Anspruch 10, mit Lageranordnungen (300) nach einem der Ansprüche 1 bis 9 und einem Innenring (7) mit einer Dichtungsvorrichtung zum Abdichten von Leckageströmungen (25).

12. Leitrad (100) nach Anspruch 11, wobei die Dichtungsvorrichtung eine Einlaufdichtung (19) ist.
